# EUROPÄISCHE PATENTSCHRIFT

(11) **EP 1 127 998 B1**
(45) Veröffentlichungstag und Bekanntmachung des Hinweises auf die Patenterteilung: **16.04.2003**
(21) Anmeldenummer: 01810164.2
(22) Anmeldetag: 19.02.2001
(51) Int. Cl.: E04F 13/04

(54) **Befestigungssystem für Plattenmaterial**
Fixing system for panels
Système de fixation pour panneaux

(30) Priorität: 28.02.2000 DE 10009461
(43) Veröffentlichungstag der Anmeldung: 29.08.2001
(73) Patentinhaber: HILTI Aktiengesellschaft, 9494 Schaan (LI)
(72) Erfinder: Miescher, Stefan, 9494 Schaan (LI); Mark, Fritz, 6841 Mäder (AT)
(74) Vertreter: Wildi, Roland

(56) Entgegenhaltungen:
- DE-A- 3 045 986
- DE-A- 19 720 589
- GB-A- 2 124 293

## Beschreibung

Die Erfindung bezeichnet ein System zur Befestigung von Plattenmaterial wie Isolierplatten an Untergrund sowie ein zugeordnetes Verfahren zur Montage dessen.

Aus der Druckschrift DE19720589A1 ist ein System für die Befestigung von weichem Plattenmaterial, wie Isolierplatten, in einem, aus einzelnen Ziegeln bestehenden, Untergrund bekannt. Dabei wird das Plattenmaterial mittels eines, in ein gebohrtes Loch eingebrachten und zur Verankerung im Untergrund federnd verspannten, längs geschlitzten Rohrelements mit äußerem radialen Kragen und eines sich daran nach Aussen axial formschlüssig über eine Öffnung anschliessenden Pilzelements mit einem, die axiale Verlängerung des Rohrelements mit radialem Abstand umfassenden, axialen zylindrischen Eindringbereich zur Aufnahme der Querkräfte und einem, zur axialen Befestigung und Verspannung des Plattenmaterials, sich senkrecht zu dessen Achse radial nach Aussen erstreckenden Pilztellerbereich am Untergrund befestigt.

Problematisch bei derartigen Befestigungen mit federnd verspannten Rohrelementen ist der Abtransport des beim Bohren abrasiv abgetragenen Materials durch den Schlitz des Rohrelements radial nach Aussen. Bei Befestigungen in, aus einzelnen Hohlziegeln bestehendem, Untergrund, kann das sich über die axiale Länge im Rohrelement verteilende, abgetragene Material zum Grossteil in die Hohlräume der Hohlziegel entweichen. Das ist bei Befestigungen in Vollziegeln jedoch nicht möglich. Über die Schlitze des Rohrelements kann das abgetragene Material nur in dem freiliegenden, noch nicht durch die Öffnung des Pilzelements hindurchgetretenen, Längenbereich des Rohrelements entweichen. Dieser Freiraum verkürzt sich stetig bis zum formschlüssigen Anschlag des Kragens des eindringenden Rohrelements am Anschlag des beim Eindrücken des Rohrelements an der Oberfläche des Plattenmaterials verbleibenden Pilzelementes. Für die restliche, der Eindringlänge des Pilzelementes entsprechenden, Bohrlochlänge steht kein Freiraum zum Abtransport des abgetragenen Materials zur Verfügung, wodurch es zu einem Bohrmehlstau innerhalb des Rohrelements und letztendlich zu einem Festfressen des Bohrers in diesem kommt.

Aufgabe der Erfindung ist ein System und ein Verfahren zur Befestigung dieses in einem, aus Vollziegeln bestehendem Untergrund, aufzuzeigen, welches obige Nachteile beseitigt.

Die Aufgabe wird im wesentlichen durch die Merkmale der unabhängigen Ansprüche gelöst. Vorteilhafte Weiterbildungen ergeben sich aus den Unteransprüchen.

Im wesentlichen weist die Öffnung des Pilzelements ein temporäres Formschlussmittel auf, welches vorteilhaft als zusätzlich zu dem für die axial formschlüssige Aufnahme des mit einem radial äusseren Kragen versehenen Rohrelements benötigten, das übrige Rohrelement vorzugsweise radial dicht umfassenden, radial engeren Anschlag eine daran über eine Sollbruchstelle befestigte, vorzugsweise radial umlaufende, temporäre Montagelippe ausgeführt ist, welche in die axiale Verlängerung des zweckentsprechend angeordneten Rohrelements radial nach Innen eingreift und somit erfindungsgemäss über einen temporären Formschluss eine axiale Verschiebung des Rohrelements durch die Öffnung des Pilzelements temporär verhindert.

Die Sollbruchstelle ist derart dimensioniert, dass die Beanspruchung beim axialen Einstossen des Pilzelements in das Plattenmaterial nicht, wohl aber die schlagende axiale Beanspruchung des durch das Rohrelement geführten speziellen Bohrwerkzeugs durch das Handwerkzeug einen Bruch der Sollbruchstelle und somit eine Entfernung der Montagelippe bewirkt und somit das Rohrelement axial durch die Öffnung verschiebbar ist.

Durch das temporär unterbundene Durchdringen des Rohrelements durch die Öffnung des Pilzelements wird beim, vorzugsweise schlagfreiem, Eindrücken des durch das Rohrelements hindurchgeführten speziellen, mit einer radial äusseren umlaufenden Schulter versehenen, Bohrwerkzeugs in das Plattenmaterial, vermittelt über die Schulter des Bohrwerkzeugs, das Rohrelement und die temporäre Montagelippe, das Pilzelement bis zum axialen Anschlag des Pilztellerbereiches am Plattenmaterial in dieses axial eingedrückt. Somit ist das Pilzelement bereits im wesentlichen vollständig in das Plattenmaterial eingedrungen und bildet mit seinem, die axiale Verlängerung des Rohrelements mit radialem Abstand umfassenden, axialen zylindrischen Eindringbereich einen Freiraum zum Abtransport des durch den Schlitz des Rohrelements hindurchtretenden abgetragenen Materials.

Die anschliessend durch das Handwerkzeug gegen den Untergrund aufgebrachte axial schlagende Beanspruchung führt zum Materialversagen innerhalb der Sollbruchstelle, wodurch die temporäre Montagelippe vom nunmehr durch die Öffnung hindurchdringenden Rohrelement überwunden wird und zusammen mit dem speziellen Bohrwerkzeug in den Untergrund eindringt. Das abgetragene Material wird axial innerhalb des Rohrelements bis zum durch den zylindrischen Eindringbereich gebildeten Freiraum gefördert und tritt über den Schlitz in diesen aus. Dieser Freiraum steht bis zum formschlüssigen Anschlag des Kragens des eindringenden Rohrelements am Anschlag des bereits eingedrückten Pilzelements zum Abtransport zur Verfügung. Das durch das anschliessende Verspannen des Plattenmaterials gegen den Untergrund durch ein kurzes weiteres axiales Einziehen des Pilzelementes noch abzutransportierende, abgetragene Material verursacht, da mengenmässig unwesentlich, kein Festfressen des Bohrers und wird mit diesem nach der nunmehr vollendeten Montage aus dem befestigten Rohrelement mit Pilzelement axial herausgezogen.

Die Erfindung wird nachfolgend als Ausführungsbeispiel näher erläutert mit
Fig. 1 als System nach dem Eindrücken
Fig. 2 als Einzelheit des Pilzelements
Fig. 3 als System beim Bohren
Fig. 4 als System beim Verspannen

Nach Fig. 1 weist ein System zur Befestigung eines Plattenmaterials 1 an einem Untergrund 2 ein längs zumindest teilweise offenen, vorzugsweise geschlitzten, Rohrelement 3 mit äusserem radialen Kragen 4, ein Pilzelement 5 mit einer dem Untergrund 2 zugewandten axialen Öffnung 6 , vorzugsweise innerhalb einer kegelstumpfförmigen Anfasung, einem sich daran anschliessenden, die axiale Verlängerung des Rohrelements 3 mit radialem Abstand umfassenden, axialen zylindrischen Eindringbereich 7 und einem sich senkrecht zu dessen Achse, an dem Untergrund 2 abgewandten Ende, radial erstreckenden Pilztellerbereich 8 auf, durch welche zur zweckgemässen Montage ein spezielles Bohrwerkzeug 9 mit einer aussen umlaufenden radialen Schulter 10 axial hindurchgreift. Nach dem dargestellten, über den an der Schulter 10 des Bohrwerkzeuges 9 anliegenden Kragen 4 des Rohrelements 3 vermittelten, Eindrücken des gesamten Systems ist der zylindrische Eindringbereich 7 bis zum Anschlag des Pilztellerbereiches 8 in das Plattenmaterials 1 eingedrungen, wobei das Rohrelement 3 zumindest nicht vollständig durch die Öffnung 6 hindurchgedrungen ist.

Nach Fig. 2 ist dazu innerhalb der Öffnung 6 im Pilzelement 5 zusätzlich zu einem radial engeren Anschlag 11 eine über eine Sollbruchstelle 12 befestigte, vorzugsweise radial umlaufende, temporäre Montagelippe 13 angeordnet, welche in die axiale Verlängerung des zweckentsprechend angeordneten Rohrelements 3 mit bspw. 8,2 mm Aussendurchmesser radial nach Innen eingreift und somit über einen temporären Formschluss eine axiale Verschiebung des Rohrelements 3 durch die Öffnung 6 des Pilzelements 5 verhindert. Die Sollbruchstelle 12 ist vorteilhaft über eine innere scharfe Ecke zu der bspw. etwa 1 mm breiten und 0,6 mm hohen umlaufenden temporäre Montagelippe 13 ausgebildet. Diese Sollbruchstelle 12 des, vorteilhaft aus Kunststoff wie Polyethylen gefertigten, Pilzelements 5 bricht nicht augrund der Beanspruchung beim axiale Einstossen in das Plattenmaterial, wohl aber durch die schlagende axiale Beanspruchung des durch das Rohrelement geführten speziellen Bohrwerkzeugs gegen den Untergrund. Nach dem Bruch der Sollbruchstelle 12, welche eine Entfernung der temporären Montagelippe 13 bewirkt, ist das Rohrelement 3 axial durch die Öffnung 6 verschiebbar.

Nach Fig. 3 ist während des Bohrens das an der Schulter 10 des Bohrwerkzeugs 9 anliegende Rohrelement 3 durch die Öffnung 6 des Pilzelements 5 hindurchgedrungen. Das abgetragene Material kann über den Freiraum innerhalb des freien Längenbereiches s des längs zumindest teilweise offenen Rohrelements 5 abtransportiert werden.

Nach Fig. 4 ist während des Verspannens kein Freiraum zum Abtransport des Material vorhanden, da der Kragen 4 des Rohrelements 3 am Anschlag 11 axial formschlüssig fixiert ist und somit beim weiteren Eindringen des Bohrwerkzeugs 9 und des Rohrelements 3 das Pilzelement 5 geringfügig mit in das Plattenmaterial 1 hineingezogen wird.

## Patentansprüche

1. Befestigungssystem zur Befestigung eines Plattenmaterials (1) an einem Untergrund (2), mit einem längs zumindest teilweise offenen Rohrelement (3) zur Befestigung in einem durch das Plattenmaterials (1) mit einem Bohrwerkzeug (9) in den Untergrund (2) eingebrachten Bohrloch und mit einem Pilzelement (5) zur Befestigung des Plattenmaterials (1), wobei das dem Untergrund (2) zugewandte Ende des Pilzelements (5) eine axiale Öffnung (6) zur Aufnahme des Rohrelements (3) aufweist, **dadurch gekennzeichnet, dass** das Pilzelement (5) ein temporäres Formschlussmittel aufweist, welches über einen temporären Formschluss mit dem Rohrelement (3) eine axiale Verschiebung des Rohrelements (3) durch die Öffnung (6) des Pilzelements (5) temporär verhindert.

2. Befestigungssystem nach Anspruch 1, **dadurch gekennzeichnet, dass** als temporäres Formschlussmittel innerhalb der das Rohrelement (3) aufnehmenden Öffnung (6) über eine Sollbruchstelle (12) eine Montagelippe (13) angeordnet ist, welche sich in das offene radiale Innere hinein erstreckt.

3. Befestigungssystem nach Anspruch 2, **dadurch gekennzeichnet, dass** die Sollbruchstelle (12) derart dimensioniert ist, damit die beim axialen Einstossen des Pilzelements (5) in das Plattenmaterial (1) auftretende Beanspruchung nicht, wohl aber die schlagende axiale Beanspruchung des Bohrwerkzeugs (9) einen Bruch der Sollbruchstelle (12) bewirkt.

4. Befestigungssystem nach Anspruch 2 oder 3, **dadurch gekennzeichnet, dass** die temporäre Montagelippe (13) umlaufend ausgeführt ist.

5. Verfahren zur Befestigung von Plattenmaterial mittels eines Befestigungssystems nach einem der vorherigen Ansprüche, **dadurch gekennzeichnet, dass** in einem ersten Schritt beim Eindrücken mittels des durch das Rohrelement (3) sowie das Pilzelement (5) hindurchgeführten Bohrwerkzeugs (9) das Pilzelement (5) in das Plattenmaterial (1) hineingedrückt wird, ohne das temporäre Formschlussmittel zu zerstören, in einem zweiten Schritt beim Bohren mittels der axialen Schläge auf das Bohrwerkzeug (9) das temporäre Formschlussmittel zerstört wird und das Rohrelement (3) durch die Öffnung (6) des Pilzelements (5) hindurchdringt, in einem dritten Schritt beim Verspannen das Rohrelement (3) axial formschlüssig mit dem Pilzelement (5) fixiert wird und in einem letzten Schritt das Bohrwerkzeug (9) aus dem befestigten Rohrelement (3) mit dem daran fixierten Pilzelement (5) axial herausgezogen wird.

## Claims

1. Fixing system for fixing a panel (1) to a base (2), comprising a longitudinally at least partially open tubular element (3) for fixing in a borehole produced through the panel (1) with a drill (9) into the base (2) and a mushroom element (5) for fixing the panel (1), and the end of the mushroom element (5) has at the end facing towards the base (2) an axial opening (6) for accommodating the tubular element (3), **characterised in that** the mushroom element (5) comprises a temporary positive closure means which by way of a temporary positive closure relative to the tubular element (3) prevents axial displacement of the tubular element (3) through the opening (6) of the mushroom element (5).

2. Fixing system according to Claim 1, **characterised in that** an assembly lip (13) which extends into the open radial interior is arranged via a nominal breaking point (12) as temporary positive closure means within the opening (6) which accommodates the tubular element (3).

3. Fixing system according to Claim 2, **characterised in that** the nominal breaking point (12) is of such dimension that breaking of the nominal breaking point (12) is not caused by a load which develops whilst the mushroom element (5) is axially pushed into the panel (1) but by the percussive axial load of the drilling tool (9).

4. Fixing system according to Claim 2 or 3, **characterised in that** the temporary assembly lip (13) is of peripheral design.

5. Method for fixing panels by means of a fixing system according to one of the above claims, **characterised in that** in a first step, whilst the mushroom element (5) is pushed in by means of the drill (9) which is passed through the tubular element (3) and the mushroom element (5), it is pushed into the panel (1) without destroying the temporary positive closure means, and in a second step the temporary positive closure means is destroyed during drilling by means of axial blows on the drill (9) and the tubular element (3) passes through the opening (6) of the mushroom element (5), and in a third step the tubular element (3) is during tensioning axially positively fixed to the mushroom element (5), and in a last step the drill (9) is axially pulled out of the fixed tubular element (3) with thereto fixed mushroom element (5).

## Revendications

1. Système de fixation pour la fixation d'un matériau en panneaux (1) sur un support (2), comprenant un élément tubulaire au moins partiellement ouvert longitudinalement (3) destiné à être fixé dans un trou foré pratiqué dans le support (2) à travers le matériau en panneaux (1) avec un outil de forage (9) et comprenant un élément-champignon (5) pour la fixation du matériau en panneaux (1), l'extrémité de l'élément-champignon (5) tournée vers le support (2) étant pourvue d'une ouverture axiale (6) pour recevoir l'élément tubulaire (3), **caractérisé en ce que** l'élément-champignon (5) comporte un moyen de liaison temporaire par complémentarité de formes qui, par l'intermédiaire d'une liaison temporaire par complémentarité de formes avec l'élément tubulaire (3), empêche l'élément tubulaire (3) de coulisser axialement à travers l'ouverture (6) de l'élément-champignon (5).

2. Système de fixation selon la revendication 1, **caractérisé en ce que**, en tant que moyen de liaison temporaire par complémentarité de formes, une lèvre de montage (13) qui s'étend dans la partie intérieure radiale ouverte est disposée, par l'intermédiaire d'un emplacement de rupture imposée (12), à l'intérieur de l'ouverture (6) recevant l'élément tubulaire (3).

3. Système de fixation selon la revendication 2, **caractérisé en ce que** l'emplacement de rupture imposée (12) est dimensionné de façon que ce ne soit pas la sollicitation imposée au matériau en panneaux (1) lors de l'enfoncement axial de l'élément-champignon (5) mais bien la sollicitation par percussion axiale de l'outil de forage (9) qui provoque une rupture de l'emplacement de rupture imposée (12).

4. Système de fixation selon la revendication 2 ou 3, **caractérisé en ce que** la lèvre de montage temporaire (13) est périphérique.

5. Procédé pour la fixation de matériau en panneaux au moyen d'un système de fixation selon une des revendications précédentes, **caractérisé en ce que**, dans une première étape, lors de l'enfoncement au moyen de l'outil de forage (9) engagé à travers l'élément tubulaire (3) ainsi qu'à travers l'élément-champignon (5), l'élément-champignon (5) est enfoncé dans le matériau en panneaux (1) sans détruire le moyen de liaison temporaire par complémentarité de formes, dans une deuxième étape, lors du perçage au moyen de percussions axiales sur l'outil de forage (9), le moyen de liaison temporaire par complémentarité de formes est détruit et l'élément tubulaire (3) franchit l'ouverture (6) de l'élément champignon (5), dans une troisième étape, lors du serrage, l'élément tubulaire (3) est solidarisé à l'élément champignon (5) par une liaison axiale par complémentarité de formes et, dans une dernière étape, l'outil de forage (9) est retiré axialement de l'élément tubulaire fixé (3) avec l'élément-champignon (5) solidarisé à celui-ci.
